# EUROPÄISCHE PATENTSCHRIFT

(11) **EP 3 279 114 B1**
(45) Veröffentlichungstag und Bekanntmachung des Hinweises auf die Patenterteilung: **29.08.2018**
(21) Anmeldenummer: 17001260.3
(22) Anmeldetag: 24.07.2017
(51) Int. Cl.: B65D 83/04, B65D 81/26, B65D 25/10

(54) **BEHÄLTERVERSCHLUSS-SYSTEM**
CONTAINER CLOSURE SYSTEM
SYSTÈME DE FERMETURE DE RÉCIPIENT

(30) Priorität: 05.08.2016 DE 102016009483
(43) Veröffentlichungstag der Anmeldung: 07.02.2018
(73) Patentinhaber: Gaplast Gmbh, 82442 Altenau (DE)
(72) Erfinder: Kneer, Stephan, 82490 Farchant (DE); Kneer, Roland, 82490 Farchant (DE)
(74) Vertreter: Flosdorff, Jürgen

(56) Entgegenhaltungen:
- WO-A2-2012/057837
- US-A1- 2004 256 400
- US-A1- 2006 102 649
- US-A1- 2007 267 304

## Beschreibung

Die Erfindung betrifft ein Behälterverschluss-System, das einen Behälter für Kapseln, Dragees, Tabletten oder dergleichen und eine Schraubkappe enthält, die auf den Behälter aufschraubbar ist. Der Behälter hat vorzugsweise die Form einer Flasche mit einem Flaschenhals, er kann aber auch die Form eines Röhrchens haben. Auf die Schraubkappe kann eine Außenkappe aufgeschnappt sein, die im unverformten Zustand frei drehbar auf der Schraubkappe sitzt und zum Abschrauben der Schraubkappe fest gegen deren Oberseite gedrückt werden muss, wie dies bei Kindersicherungen dieser Art bekannt ist.

Wenn aus den bisher bekannten Behältern mit Schraubkappe eine Kapsel oder dergleichen (nachfolgend nur "Kapseln" genannt) entnommen werden soll, wird der geöffnete Behälter üblicherweise gekippt, so dass die Behälteröffnung unten liegt, was zur Folge hat, dass aus der Öffnung eine größere Anzahl von Kapseln heraus fällt. Die überzähligen Kapseln werden dann von Hand in den Behälter zurück befördert. Wenn Kapseln zu Boden gefallen sind, können diese damit verunreinigt sein.

US 2007/267304 A1 offenbart einen Behälter ohne Schraubkappe, bei dem zur Abgabesteuerung ein Stopfen in den Halsbereich eingesetzt ist, der eine konisch sich verengende Öffnung hat, wodurch die Behälteröffnung verkleinert ist. Bei dieser Ausbildung können sich Kapseln, Dragees oder Tabletten je nach ihrer Form in der sich verengenden Öffnung verhaken oder blockieren, so dass kein Behälterinhalt abgegeben werden kann. Wenn der Behälterinhalt hingegen eine glatte, kugelige Form hat, kann auch bei dieser Ausbildung eine große Anzahl von Kapseln oder dergleichen den Behälter verlassen. Außerdem offenbart dieses Dokument ein Trockenmittel, in dem das Material des Blockierelements eingebettet ist sowie dass, eine Behälteröffnung durch eine entfernbare Folie versiegelt ist. US 2006/0102649 A1 offenbart einen zylindrischen Behälter ohne sich verengenden Behälterhals, der mit einer Schraubkappe verschließbar ist. In den Behälter ist nahe der Behälteröffnung ein Ring eingesetzt, der über einen einzigen Steg mit einer tellerförmigen Blockierfläche verbunden ist, die sich unterhalb des Rings in dessen Zentrum befindet. Diese Ausbildung dient dazu, durch Schütteln des Behälterinhalts eine einzige Tablette auf dem Teller anzuordnen, die dann bei aufrechter Lage des Behälters durch die Finger des Benutzers entnommen wird. Würde der Behälter bei abgenommener Kappe umgedreht, würden sämtliche Tabletten aus dem Behälter heraus fallen, da die Behälteröffnung durch den Ring mit dem einzigen Steg praktisch nicht verkleinert ist.

WO 2012/057837 A2 offenbart einen Behälter mit einem Blockierelement, das an Stegen gehalten ist, zwischen denen Durchlassöffnungen für Tabletten etc. frei bleiben, die kleiner als die Behälteröffnung sind. Diese Schütthilfe ist an einer aufwändigen Abgabevorrichtung gehalten, die einen federbeaufschlagten Deckel enthält.

Der vorliegenden Erfindung liegt die Aufgabe zugrunde, ein Behälterverschluss-System so zu verbessern, dass die weiter oben beschriebenen Nachteile vermieden sind.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht eine Schütthilfe vor, die in dem Behälter angeordnet ist. Die Schütthilfe enthält ein Blockierelement mit einer Aufhängeeinrichtung, die an der Innenwand des Behälters nahe der Behälteröffnung befestigt ist und Durchlassöffnungen für Kapseln aufweist, wobei jede Durchgangsöffnung kleiner ist als die Behälteröffnung. Das Blockierelement ist so ausgebildet, dass die Kapseln nicht durch das Blockierelement hindurchpassen, so dass die Kapseln die Durchlassöffnungen der Aufhängeeinrichtung passieren müssen, um aus der Behälteröffnung herausfallen zu können. Da jede Durchgangsöffnung der Aufhängeeinrichtung kleiner ist als die Behälteröffnung, kann nur eine kleine Anzahl von Kapseln aus dem nach unten verschwenkten Behälter heraus fallen, wobei diese Anzahl durch geeignete Auswahl der Größe der Durchlassöffnungen ungefähr bestimmt werden kann. Bevorzugt ist, dass bei einem Verschwenken des geöffneten Behälters meist nur zwei oder drei Kapseln aus dem Behälter abgegeben werden.

Weiter sieht die Erfindung vor, dass die Aufhängeeinrichtung einen Ring aufweist, der durch Stege mit dem Blockierelement verbunden ist, deren Abstand voneinander die Durchlassöffnungen begrenzt. Der Ring ist bevorzugt in eine ringförmige Nut in der Innenwand des Behälters eingerastet, wozu der Ring mehrere bevorzugt gleichmäßig voneinander beabstandete radial innere Einbuchtungen aufweisen kann, die es ermöglichen, den Ring vor dem Einsetzen in den Behälter radial zusammen zu drücken, woraufhin sich der Ring in der Nut wieder elastisch aufweitet.

Das Blockierelement ist in der Aufsicht bevorzugt kreisförmig ausgebildet, und zwar mit einem Außendurchmesser, der mit denjenigen des Rings übereinstimmen kann.

Die Aufhängeeinrichtung kann aus demselben Material wie das Blockierelement bestehen und einstückig mit dieser ausgebildet sein, wobei das Blockierelement mit der Aufhängeeinrichtung kostengünstig im Spritzggussverfahren herstellbar ist.

Ist der Behälter eine Flasche mit Flaschenhals, wird der Ring in dem Flaschenhals befestigt, wobei das Blockierelement unterhalb des Flaschenhalses gehalten ist. Das Blockierelement hat mit großem Vorteil eine obere Abschlusswand, die nach oben gewölbt oder kegelförmig ausgebildet ist. Dies hat den Vorteil, dass überzählige Kapseln beim Wiedereinfüllen von der gewölbten oder kegelförmigen oberen Abschlusswand geführt wieder durch die Durchlassöffnungen hindurch in den Behälter gelangen und nicht oben auf dem Blockierelement liegen bleiben.

Das Blockierelement kann beispielsweise eine gewölbte oder kegelförmige Scheibe sein, die am Rand durch Stege mit dem Ring verbunden ist. Das Blockierelement kann auch durch andersartige, für den Behälterinhalt undurchlässige Körper gebildet sein.

Erfindungsgemäß ist außerdem vorgesehen, dass das Blockierelement durch eine mit Trockenmittel befüllte Trockenmittelkammer gebildet ist, die mit den erwähnten Stegen mit dem Befestigungsring verbunden ist. Die Trockenmittelkammer ist in diesem Fall durch die Aufhängeeinrichtung im Flaschenhals befestigt, während bei den bisher bekannten Schraubkappen die Trockenmittelkammer meist an der Unterseite der Schraubkappe angesetzt ist. Da die Trockenmittelkammer unterhalb der Behälteröffnung befestigt ist, kann die Behälteröffnung durch eine Folie versiegelt werden, die mit der Randkante der Behälteröffnung verschweißt oder verklebt ist und vor der erstmaligen Abgabe von Behälterinhalt entfernt wird. Die Ausbildung der oben beschriebenen Schütthilfe als Trockenmittelkammer ist demnach mit einem doppelten Vorteil verbunden.

Der Ring der Aufhängeeinrichtung kann auch auf andere Weise in dem Behälter befestigt sein, beispielsweise kann er eingeklebt sein.

Wenn die Schütthilfe in einem röhrchenförmigen Behälter befestigt wird, ist der Außendurchmesser des Blockierelements natürlich kleiner als derjenige des

Befestigungsrings. Das Blockierelement bzw. die Trockenmittelkammer kann auch anders als durch Stege mit dem Befestigungsring verbunden sein, beispielsweise durch eine gelochte Wand, die Durchlassöffnungen in geeigneter Größe hat.

Mit der vorliegenden Erfindung ist erreicht, dass nach dem Abnehmen der Schraubkappe und dem folgenden Verschwenken des Behälters in eine Überkopflage nur eine geringe Anzahl von Kapseln aus der Behälteröffnung fallen, wobei diese Anzahl durch geeignete Wahl der Größe der Durchlassöffnungen ungefähr vorbestimmt werden kann. Die Behälteröffnung ist durch eine entfernbare Folie versiegelt, die mit der Randkante der Behälteröffnung verschweißt oder verklebt ist, wobei die Schraubkappe ohne Beschädigung der Folie in ihre Endlage auf den Behälter aufgeschraubt sein kann.

Weitere Einzelheiten der Erfindung ergeben sich aus der nachfolgenden Beschreibung einer bevorzugten Ausführungsform der Erfindung sowie anhand der Zeichnungen. Dabei zeigen:
- Figur 1: einen mittigen Längsschnitt durch ein Behälterverschluss-System;
- Figur 2: eine vergrößerte Darstellung des Details B in Figur 1;
- Figur 3: eine vergrößerte Darstellung des Details C in Figur 1;
- Figuren 4a und 4b: eine perspektivische Ansicht einer Schütthilfe sowie eine teilweise geschnittene Seitenansicht der Schütthilfe.

Ein flaschenförmiger Behälter 1 enthält einen Behälterhals 2 mit einem Außengewinde 3, auf das eine Schraubkappe 4 mit ihrem Innengewinde 5 aufgeschraubt ist. Auf die Schraubkappe 4 ist eine Kindersicherungs-Kappe 6 aufgeschnappt, die in dem dargestellten Zustand frei drehbar auf der Schraubkappe 4 sitzt. Wenn die Kindersicherungs-Kappe 6 gegen die Kraft elastischer Stege 7 niedergedrückt wird, greifen Zähne 8, 9 auf der Schraubkappe 4 und an der Unterseite der Kindersicherungs-Kappe 6 ineinander, so dass die Schraubkappe 4 gedreht werden kann.

Eine Schütthilfe 10 enthält ein Blockierelement 11, das eine obere kegelförmige Abschlusswand 12 enthält und als Kammer ausgebildet ist, die mit Trockenmittel 13 gefüllt ist. Das untere Ende der Kammer ist durch eine Pappscheibe 14 abgedichtet.

Das Blockierelement 11 ist durch vier parallele Stege 15 mit einem Befestigungsring 16 verbunden, wobei die Stege 15 in Umfangsrichtung gleichmäßig voneinander beabstandet sind. Der Ring 16 hat vier ebenfalls gleichmäßig beabstandete radial innere Einbuchtungen 17, die ein radiales Zusammendrücken des Rings 16 ermöglichen.

Der Ring 16 ist in eine innere Ringnut 18 im Flaschenhals 2 eingerastet und hält das Blockierelement 11 unterhalb des Flaschenhalses. Der Flaschenhals 2 und die Stege 15 begrenzen eingeschränkte Durchtrittsöffnungen 19 für einzelne Kapseln.

Die Behälteröffnung 20 ist vor Ingebrauchnahme des Behälterverschluss-Systems durch eine Aluminiumfolie 21 versiegelt, die durch Induktionsschweißen auf der oberen Randkante 22 des Behälterhalses 2 befestigt ist.

Es wird betont, dass die Erfindung nicht auf die beschriebenen und dargestellten Ausführungsformen beschränkt ist, sondern durch die Ansprüche definiert ist.

## Patentansprüche

1. Behälterverschluss-System, mit einem Behälter für Kapseln, Dragees, Tabletten oder dergleichen mit einer Innenwand, einer Behälteröffnung und mit einer Schraubkappe, die auf den Behälter aufschraubbar ist, ferner mit einer Schütthilfe (10), die ein Blockierelement (11) mit einer an der Innenwand des Behälters befestigten Aufhängeeinrichtung (15,16) aufweist,
wobei das Blockierelement (11) so ausgebildet ist, dass die Kapseln nicht durch das Blockierelement hindurchpassen, und die Aufhängeeinrichtung Durchlassöffnungen (19) für die Kapseln, Dragees, Tabletten oder dergleichen aufweist, wobei jede Durchgangsöffnung (19) kleiner ist als die Behälteröffnung (20), wobei die Aufhängeeinrichtung einen Ring (16) aufweist, der durch Stege (15) mit dem Blockierelement (11) verbunden ist, deren Abstand voneinander die Durchlassöffnungen (19) begrenzt,
wobei der Ring (16) an der Innenwand des Behälters (1) befestigt ist,
wobei das Blockierelement (11) eine Trockenmittelkammer ist, die mit Trockenmittel (13) gefüllt ist, und
wobei die Behälteröffnung durch eine entfernbare Folie (21) versiegelt ist, die mit der Randkante (22) der Behälteröffnung (20) verschweißt oder verklebt ist.

2. Behälterverschluss-System nach Anspruch 1,
**dadurch gekennzeichnet,**
**dass** der Ring (16) mehrere Einbuchtungen (17) aufweist und in eine ringförmige Nut (18) in der Innenwand des Behälters (1) eingerastet ist.

3. Behälterverschluss-System nach einem der Ansprüche 1 oder 2,
**dadurch gekennzeichnet,**
**dass** die Aufhängeeinrichtung (15,16) aus demselben Material wie das Blockierelement (11) besteht und einstückig mit diesem ausgebildet ist.

4. Behälterverschluss-System nach einem der Ansprüche 1 bis 3,
**dadurch gekennzeichnet,**
**dass** der Behälter (1) die Form einer Flasche mit einem Flaschenhals (2) hat, dass der Ring (16) denselben Außendurchmesser wie das Blockierelement hat und
**dass** das Blockierelement (11) unterhalb des Flaschenhalses (2) gehalten ist.

5. Behälterverschluss-System nach einem der Ansprüche 1 bis 4,
**dadurch gekennzeichnet,**
**dass** das Blockierelement (11) eine obere Abschlusswand (12) hat, die nach oben gewölbt oder kegelförmig ausgebildet ist.

## Claims

1. A container closure system including a container for capsules, dragees, tablets or the like with an inner wall, a container opening and including a screw cap, which may be screwed onto the container, further including a dispensing aid (10), which has a blocking element (11) with a suspension device (15, 16) fastened to the inner wall of the container, wherein the blocking element (11) is so constructed that the capsules do not pass through the blocking element, and the suspension device has outlet openings (19) for the capsules, dragees, tablets or the like, wherein each outlet opening (19) is smaller than the container opening (20), wherein the suspension device has a ring (16), which is connected to the blocking element (11) by webs (15), the spacing of which from one another limits the outlet openings (19), wherein the ring (16) is fastened to the inner wall of the container (1), wherein the blocking element (11) is a desiccant chamber, which is filled with desiccant (13) and wherein the container opening is sealed by a removable film (21), which is welded or secured by adhesive to the edge (22) of the container opening (20).

2. A container closure system as claimed in Claim 1, **characterised in that** the ring (16) has a plurality of recesses (17) and is snap fitted into an annular groove (18) in the inner wall of the container (1).

3. A container closure system as claimed in one of Claims 1 or 2, **characterised in that** the suspension device (15, 16) consists of the same material as the blocking element (11) and is constructed integrally with it.

4. A container closure system as claimed in one of Claims 1 to 3, **characterised in that** the container (1) has the shape of a bottle with a bottle throat (2), that the ring (16) has the same external diameter as the blocking element and that the blocking element (11) is retained below the container throat (2).

5. A container closure system as claimed in one of Claims 1 to 4, **characterised in that** the blocking element (11) has an upper end wall (12) which is of upwardly domed or conical shape.

## Revendications

1. Système de fermeture de contenant, avec un contenant pour des capsules, des dragées, des comprimés ou similaires, avec une paroi intérieure, une ouverture de contenant et avec une capsule à visser, qui peut être vissée sur le contenant, en outre avec un système d'aide pour agiter (10), qui présente un élément de blocage (11) avec un dispositif de suspension (15, 16) fixé au niveau de la paroi intérieure du contenant,
dans lequel l'élément de blocage (11) est réalisé de telle sorte que les capsules ne traversent pas l'élément de blocage,
et le dispositif de suspension présente des ouvertures de passage (19) pour les capsules, les dragées, les comprimés ou similaires,
dans lequel chaque ouverture de passage (19) est plus petite que l'ouverture de contenant (20),
dans lequel le dispositif de suspension présente une bague (16), qui est reliée par des entretoises (15) à l'élément de blocage (11), dont la distance les unes des autres délimite les ouvertures de passage (19),
dans lequel la bague (16) est fixée au niveau de la paroi intérieure du contenant (1),
dans lequel l'élément de blocage (11) est une chambre d'agent de séchage, qui est remplie d'agent de séchage (13), et
dans lequel l'ouverture de contenant est scellée par un film (21) pouvant être retiré, qui est soudé ou collé à l'arête de bord (22) de l'ouverture de contenant (20).

2. Système de fermeture de contenant selon la revendication 1,
**caractérisé en ce**
**que** la bague (16) présente plusieurs indentations (17) et est enclenchée dans une rainure (18) de forme annulaire dans la paroi intérieure du contenant (1).

3. Système de fermeture de contenant selon l'une quelconque des revendications 1 ou 2,
**caractérisé en ce**
**que** le dispositif de suspension (15, 16) est constitué du même matériau que l'élément de blocage (11) et est réalisé d'un seul tenant avec ce dernier.

4. Système de fermeture de contenant selon l'une quelconque des revendications 1 à 3,
**caractérisé en ce**
**que** le contenant (1) a la forme d'une bouteille avec un goulot de bouteille (2),
**que** la bague (16) a le même diamètre extérieur que l'élément de blocage, et
**que** l'élément de blocage (11) est maintenu sous le goulot de bouteille (2).

5. Système de fermeture de contenant selon l'une quelconque des revendications 1 à 4,
**caractérisé en ce**
**que** l'élément de blocage (11) a une paroi de terminaison (12) supérieure, qui est réalisée de manière bombée vers le haut ou de manière à présenter une forme conique.
